# EUROPÄISCHE PATENTSCHRIFT

(11) **EP 0 166 747 B1**
(45) Veröffentlichungstag und Bekanntmachung des Hinweises auf die Patenterteilung: **04.01.1989**
(21) Anmeldenummer: 85900033.3
(22) Anmeldetag: 03.12.1984
(51) Int. Cl.: B26D 7/18, B02C 18/00

(54) **EINRICHTUNG ZUM ABSAUGEN UND ZERKLEINERN VON IN EINEM GASFÖRMIGEN MEDIUM FÖRDERBAREN MATERIAL**
MACHINE FOR THE SUCTION AND COMMINUTION OF A MATERIAL TRANSPORTED IN A GAS MEDIUM
INSTALLATION POUR ASPIRER ET HACHER UN MATERIAU TRANSPORTE DANS UN MILIEU GAZEUX

(30) Priorität: 21.12.1983 CH 6801/83
(43) Veröffentlichungstag der Anmeldung: 08.01.1986
(73) Patentinhaber: HEINRICH NAGEL AG, CH-8439 Wislikofen (CH)
(72) Erfinder: NAGEL, Heinrich, CH-8439 Wislikofen (CH)
(74) Vertreter: Scheidegger, Werner & Co.
(86) Internationale Anmeldenummer: CH8400189
(87) Internationale Veröffentlichungsnummer: WO8502810

(56) Entgegenhaltungen:
- DE-A- 2 142 689
- DE-A- 2 214 786
- DE-A- 2 731 247
- DE-C- 437 941
- GB-A- 1 067 051
- US-A- 3 986 845

## Beschreibung

Die Erfindung betrifft eine Einrichtung zum Absaugen und Zerkleinern von in einem gasförmigen Medium förderbarem Material, insbesondere streifen- oder fadenförmigem "Endlos"- Material, das durch eine Absaugleitung mittels eines durch ein Gebläse erzeugten Förderstroms einem Abscheider zugeführt und zerkleinert wird.

Einrichtungen dieser Art sind als pneumatische Absaugsysteme in der Industrie bekannt und dienen dazu, beispielsweise in der Papier-, Karton- oder Kunststoffolien-Industrie kontinuierlich anfallende "endlose" Randstreifen, die auch als Besäumstreifen bezeichnet werden, von einer Maschine, in der sie beim Besäumen einer Materialbahn entstehen, wegzutransportieren, um sie in einer entfernt liegenden Sammelstelle für den Abtransport oder für eine weitere Verarbeitung abzuscheiden oder zu sammeln.

Bei den bekannten Absaugsystemen erfolgt die Trennung des zu fördernden Materials von dem für den Transport verwendeten Luftstrom in einem Abscheider, der in Strömungsrichtung hinter einem in der Absaugleitung angeordneten Gebläse in dessen Überdruckbereich angeordnet ist. Die Förderung des Materials zum Abscheider erfolgt demnach mit Überdruck. Bei den Unterschiedlichen bekannten Absaugsystemen befindet sich entweder in der Absaugleitung vor dem Gebläse und dem Abscheider eine Zerkleinerungsvorrichtung zum Zerkleinern der Randstreifen, sodass das zerkleinerte Material das entsprechend ausgebildete Gebläse passieren muss, oder es ist in die Absaugleitung ein aus einer Kombination von Gebläse und Zerkleinerungsvorrichtung bestehendes Gerät, das auch als Schneidventilator bezeichnet wird, eingebaut, wobei ein speziell ausgebildetes Gebläse-Flügelrad mit besonderen Schneidkanten ausgerüstet ist. Diese Systeme weisen verschiedene Nachteile auf, insbesondere kann das Gebläse nicht auf seinen günstigsten Wirkungsgrad ausgelegt werden, weil das zu fördernde Material entweder das Gebläse in zerkleinerter Form passiert oder das Gebläse selbst das Zerkleinerungsgerät darstellt, sodass das Gebläse wegen seiner doppelten Funktion nicht ausschliesslich für die Luftförderung konstruktiv optimal ausgelegt werden kann. Weitere Nachteile bestehen darin, dass beim Stumpfwerden der Schneidkanten das zu fördernde Material sich um das Flügelrad des Gebläses wickeln kann, sodass die Anlage dann verstopfen kann.

Ferner ist zum Absaugen von Randstreifen auch noch das Injektorsystem bekannt, bei dem das Material mittels eines Injektors angesaugt und einem auf der Überdruckseite angeordneten Abscheider zugeführt wird. Alle vorgenannten bekannten Systeme weisen wegen des relativ schlechten Wirkungsgrades einen hohen Energiebedarf auf und besitzen als weiteren Nachteil die Lärmerzeugung.

Es ist ferner auch ein Absaugsystem zum Absaugen von aus Papier bestehenden Randstreifen bekannt, bei dem das Gebläse in Strömungsrichtung hinter dem Abscheider angeordnet ist, in welchem die unzerkleinerten Streifen mit einem Lösungsmittel oder Wasser besprüht werden, um sie über eine unterhalb des Abscheiders anschliessende Rohrleitung, die unter dem Flüssigkeitsspiegel in einen Behälter mündet, einer sofortigen Weiterverarbeitung zuzuführen, wobei der Abscheider unten einen Flüssigkeitsabschluss bzw. eine Flüssigkeitsabdichtung besitzt. Der Nachteil ist hierbei, dass das unzerkleinerte Material nass abgetrennt werden muss und dass der Abscheider und die anschliessenden Elemente des Systems aus gegen Rost geschütztem Material hergestellt sein müssen. Das nasse "Endlosmaterial" lässt sich nicht ohne weiteres aus dem Abscheider austragen, sondern muss unter Einsatz einer Pumpe zwischen dem Behälter und dem Abscheider aus diesem weggeführt werden.

Der Erfindung liegt die Aufgabe zugrunde, streifenförmiges oder bandförmiges, verschiedenartiges Material mit einer bezüglich der notwendigen Apparate weniger umfangreichen Einrichtung in trockener Form zu fördern und abzuscheiden und dabei das den Förderstrom erzeugende Gebläse auf optimalen Wirkungsgrad auszulegen.

Zur Lösung dieser Aufgabe dient eine Einrichtung mit den Merkmalen des Anspruchs 1. In zweckmässiger Ausgestaltung ist eine Zerkleinerungsvorrichtung in der Förderleitung vor dem Abscheider und eine Zellenradschleuse hinter dem Abscheider angeordnet. Die Zerkleinerungsvorrichtung kann aber auch zwischen dem Abscheider und der mechanischen-Austragvorrichtung angeordnet sein, wobei die Zerkleinerungsvorrichtung zweckmässig eine Mühle und die mechanische Austragvorrichtung eine Zellenradschleuse ist. Ferner kann die Austragvorrichtung selbst als Zerkleinerungsvorrichtung ausgebildet sein. In diesem Fall ist die Austragvorrichtung eine mit gegeneinander arbeitenden Schneidkanten versehene Zellenradschleuse. In weiterer Abwandlung kann die Austragvorrichtung eine unterhalb des Abscheiders angeordnete, druckdicht gekapselte Ballenpresse mit einem Presskolben zum Zerkleinern des Materialstroms und chargenweisen Verdichten von Teilmengen des Materialstroms sein.

Weitere Einzelheiten und Vorteile der Erfindung ergeben sich aus der nachfolgenden Beschreibung und den Zeichnungen, in denen verschiedene Ausführungsformen der Erfindung beispielsweise dargestellt sind. Es zeigen:
Fig. 1 die Einrichtung schematisch dargestellt, mit einem zwischen der Zerkleinerungsvorrichtung und der Austragvorrichtung angeordneten Abscheider;
Fig 2 eine Einrichtung mit dem Abscheider nachgeschalteter Zerkleinerungsvorrichtung und Austragvorrichtung;
Fig. 3 eine Einrichtung mit einer als Zerkleinerungsvorrichtung ausgebildeten Austragvorrichtung;
Fig 4 eine Einrichtung mit einer unterhalb des Abscheiders angeordneten Ballenpresse.
Fig. 5 eine Einrichtung mit einer Schneckenpresse.

Bei der Einrichtung gemäss Fig. 1 ist das Ansaugende 1 einer Absaug- oder Förderleitung 2 nahe der Stelle an einer Maschine 3 angeordnet, an welcher die "endlosen" Randstreifen anfallen. Die Förderleitung 2 führt zu einer Zerkleinerungsvorrichtung 4 beispielsweise in Gestalt eines Zerhackers, der die "endlosen" Streifen zerkleinert. Von der Zerkleinerungsvorrichtung führt die Förderleitung 2 zu einem Abscheider 5 oder Abscheider-Filter, in den die Leitung einmündet. In gestrichelten Linien sind unter der Förderleitung weitere Förderleitungen und Zerkleinerungs-Vorrichtungen dargestellt, die parallel ebenfalls an den Abscheider 5 angeschlossen sein können und zu weiteren Maschinen führen, bei denen Randstreifen anfallen. Ebenso können auch mehrere Maschinen an einen Zerhacker angeschlossen sein.

An der Oberseite des Abscheiders 5 ist über eine Leitung 6 ein Gebläse 7 angeschlossen, das den für die Förderung notwendigen Unterdruck erzeugt. Hinter dem Abscheider kann je nach Bedarf noch ein Filter angeordnet sein. Der Abscheider 5 und die Förderleitung 2 einschliesslich der Zerkleinerungsvorrichtung 4 befinden sich somit im Unterdruckbereich.

Innerhalb des Abscheiders 5 gelangen die zerkleinerten Streifen nach unten zu einer Zellenradschleuse 8, die den Innenraum des Abscheiders 5 druckdicht gegen die Atmosphäre abschliesst und durch die die zerkleinerten Streifen ausgetragen werden. Es kann auch eine andere druckdichte Austragvorrichtung vorgesehen werden, die beispielsweie aus senkrecht untereinander angeordneten Klappen in einem entsprechend ausgebildeten Kanal besteht, welche Klappen eine Schleusenkammer begrenzen und nacheinander öffnen. Ferner sind auch schneckenförmige Austragorgane einsetzbar.

Bei der Einrichtung gemäss Fig. 2 ist unterhalb des Abscheiders 5 zwischen diesem und der Austragvorrichtung 8 die vorzugsweise eine Zellenradschleuse ist, die Zerkleinerungsvorrichtung 9 angeordnet, die beispielsweise eine Mühle ist. Der Vorteil der an dieser Stelle unterhalb des Abscheiders angeordneten Mühle besteht darin, dass man bei einer Mehrzahl von an den Abscheider 5 angeschlossenen Förderleitungen 2, die das Streifenmaterial von verschiedenen Maschinen zum Abscheider transportieren, statt der in jeder Förderleitung notwendigen Zerkleinerungsvorrichtung beispielsweise in Form eines Zerhackers gemäss Fig. 1 bei der Einrichtung gemäss Fig. 2 nur eine Zerkleinerungsvorrichtung hinter dem Abscheider benötigt, die ein entsprechend grösseres Volumen an Streifenmaterial zu bewältigen hat und nicht innerhalb des Saugstroms arbeitet, weshalb diese Zerkleinerungsvorrichtung mit den für den individuellen Anwendungsfall geeigneten Zerkleinerungswerkzeugen arbeitet. Im Vergleich mit der Einrichtung gemäss Fig. 1 und bei Vorhandensein einer Mehrzahl von Förderleitungen 2 lassen sich demnach mit einer Einrichtung gemäss Fig. 2 Investitionskosten und Energiekosten für den Antrieb der Zerkleinerungsvorrichtung einsparen. Im übrigen ist die Einrichtung gemäss Fig. 2 gleich ausgebildet wie die Einrichtung gemäss Fig. 1.

Bei der Einrichtung gemäss Fig. 3 besteht der Unterschied darin, dass die Austragvorrichtung 10 noch zusätzlich die Funktion der Zerkleinerung übernimmt. Wenn diese Austragvorrichtung eine Zellenradschleuse ist, können an den Enden der die Zellen begrenzenden Flügel des Flügelrades Messer angeordnet sein, die mit stationären Schneidkanten zusammenarbeiten, sodass der aus Streifen bestehende Materialstrom zertrennt und gleichzeitig ausgeträgen wird. Die Austragvorrichtung 10 übernimmt demnach drei Funktionen, nämlich den unter Unterdruck stehenden Abscheider 5 nach aussen druckdicht abzuschliessen, den Materialstrom zu zerkleinern und schliesslich diesen auszutragen.

Gemäss Fig. 4 kann als Austragvorrichtung auch eine Presse 11 unterhalb des Abscheiders angeordnet sein, die einen ständig hin und her bewegten Kolben 12 aufweist, der den Materialstrom durch Abscheren zerkleinert und chargenweise verdichtet, sodass in einem Preßschacht 13 der Presse Ballen aus gepresstem Material gebildet werden, durch welche der Pressen-Innenraum ausreichend gegen aussen abgedichtet ist. Das übrige Gehäuse dieser Ballenpresse, welches die Antriebsmittel für den Kolben 12 umschliesst, ist ebenfalls druckdicht an den Abscheider 5 angeflanscht, womit die derart druckdicht gekapselte Ballenpresse 11 den Innenraum des Abscheiders 5 gegen die Atmosphäre druckdicht abschliesst.

Gemäss Fig. 5 ist als Austragvorrichtung eine druckdicht gekapselte Schneckenpresse 14 unterhalb des Abscheiders angeordnet. Die Schneckenpresse 14 hat die gleiche Funktion und arbeitet in entsprechender Weise wie die Ballenpresse 11 gemäss Fig. 4.

Der Vorteil der erfindungsgemässen Einrichtung besteht darin, dass mit dem auf den optimalen Wirkungsgrad ausgelegten Gebläse Energie eingespart wird und dass das nur wenige Aggregate umfassende Absaugsystem sehr zuverlässig arbeitet, weil alle Aggregate im Unterdruckbereich liegen und Leitungen nicht verstopfen. Ferner ist der Investitionsaufwand geringer als bei vergleichbaren bekannten Einrichtungen.

## Patentansprüche

1. Einrichtung zum Absaugen und Zerkleinern von in einem gasförmigen Medium förderbarem Material, insbesondere streifen- oder fadenförmigem "Endlos" -Material, das durch eine Absaugleitung (2) mittels eines durch ein Gebläse (7) erzeugten Förderstroms einem Abscheider (5) zugeführt und zerkleinert wird, dadurch gekennzeichnet, dass unterhalb des Abscheiders (5), der im Unterdruckbereich eines nachgeschalteten Gebläses (7) angeordnet ist, eine den Innenraum des Abscheiders (5) gegen die Atmosphäre druckdicht abschliessende mechanische Austragvorrichtung (8, 10, 11) für das in Förderrichtung vor oder nach dem Abscheider (5) zerkleinerte Material angeordnet ist.

2. Einrichtung nach Anspruch 1, dadurch gekennzeichnet, dass eine Zerkleinerungsvorrichtung (4) in der Absaugleitung (2) vor dem Abscheider (5) angeordnet und eine Austragvorrichtung (8), insbesondere eine Zellenradschleuse, hinter dem Abscheider (5) angeordnet ist.

3. Einrichtung nach Anspruch 1, dadurch gekennzeichnet, dass eine Zerkleinerungsvorrichtung (9) zwischen dem Abscheider (5) und der mechanischen Austragvorrichtung (8) angeordnet ist.

4. Einrichtung nach Anspruch 3, dadurch gekennzeichnet, dass die Zerkleinerungsvorrichtung eine Mühle (9) und die mechanische Austragvorrichtung eine Zellenradschleuse (8) ist.

5. Einrichtung nach Anspruch 1, dadurch gekennzeichnet, dass die Austragvorrichtung (10, 11) als Zerkleinerungsvorrichtung ausgebildet ist.

6. Einrichtung nach Anspruch 5, dadurch gekennzeichnet, dass die Austragvorrichtung eine mit gegeneinander arbeitenden Schneidkanten versehene Zellenradschleuse (10) ist.

7. Einrichtung nach Ansprtich 5, dadurch gekennzeichnet, dass die Austragvorrichtung eine unterhalb des Abscheiders (5) angeordnete, druckdicht gekapselte Ballenpresse (11) mit einem Presskolben (12) zum Zerkleinern des Materialstroms und chargenweisen Verdichten von Teilmengen des Materialstroms ist.

8. Einrichtung nach Anspruch 5, dadurch gekennzeichnet, dass die Austragvorrichtung eine unterhalb des Abscheiders (5) angeordnete, druckdicht gekapselte Schneckenpresse (14) ist.

## Claims

1. Installation for the removal by suction and chopping of material to be transported in a gaseous medium, especially strip or thread- shaped endle" material, which is brought to a separator (5) through a suction pipe (2) by means of an air-stream caused by a blower (7) and which is chopped, wherein below the separator (5) which is placed in the underpressure area of the blower (7), a mechanical removal device (8, 10, 11) pressure-sealed closing the inside of the separator to the atmosphere is arranged for the removal of the material being chopped - in the transport direction - before or after the separator (5).

2. Installation according to Claim 1, characterized by the arranging of a chopping device (4) in the suction pipe (2) before the separator (5), and a removal device (8), in particular a bucket wheel sluice, after separator (5).

3. Installation according to Claim 1, characterized by the arranging of a chopping device (9) between the separator (5) and the mechanical removal device (8).

4. Installation according to Claim 3, characterized by a mill (9) as the chopping device and a bucket wheel sluice (8) as the mechanical removal device.

5. Installation according to Claim 1, characterized by the removal device (10, 11) being formed as a chopping device.

6. Installation according to Claim 5, characterized by the removal device being a bucket wheel sluice (10) equipped with blades operating against one another.

7. Installation according to Claim 5, characterized by the removal device being a pressure-sealed cased baling press (11) underneath the separator (5), with a pressing plunger (12) for the chopping of the stream of material and condensing of partial amounts of the material stream in lots.

8. Installation according to Claim 5, characterized by tne removal device being a pressure-sealed cased worm balling press (14) underneath the separator (5).

## Revendications

1. Dispositif pour aspirer et déchiqueter un matériau transportable dans un milieu qazeux, en particulier un matériau "sans fin" en forme de bandes ou de fils, qui est amené à un séparateur (5) au moyen d'une conduite d'aspiration (2) grâce à un courant de transport produit par un ventilateur (7) et qui est déchiqueté, caractérisé en ce qu'au-dessous du séparateur (5) qui se trouve dans la zone de dépression d'un ventilateur (7) situé en aval, est disposé un dispositif d'évacuation mécanique (8, 10, 11) pour le matériau déchiqueté avant ou après le séparateur (5) dans le sens de transport qui ferme l'espace intérieur du séparateur (5) de façon étanche contre l'atmosphère.

2. Dispositif selon la revendication 1, caractérisé en ce qu'un dispositif de déchiquetage (4) est disposé dans la conduite d'aspiration (2) devant le séparateur (5) et en ce qu'un dispositif d'évacuation (8), en particulier un sas à roue cellulaire, est disposé derrière le séparateur (5).

3. Dispositif selon la revendication 1, caractérisé en ce qu'un dispositif de déchiquetage (9) est disposé entre le séparateur (5) et le dispositif d' évacuation mécanique (8).

4. Dispositif selon la revendication 3, caractérisé en ce que le dispositif de déchiquetage est un broyeur (9) et en ce que le dispositif d'évacuation mécanique est un sas à roue cellulaire (8).

5. Dispositif selon la revendication 1, caractérisé en ce que le dispositif d'évacuation (10,11) est sous forme d'un dispositif de déchiquetaqe.

6. Dispositif selon la revendication 5, caractérisé en ce que le dispositif d'évacuation est un sas à roue cellulaire (10) muni d'arêtes coupantes travaillant les unes contre les autres.

7. Dispositif selon la revendication 5, caractérisé en ce que le dispositif d'évacuation est une presse à balles (11) enfermée de façon étanche à la pression, dispose sous le séparateur (5), avec un piston de presse (12) pour le déchiquetage du courant de matériau et pour la compression par passes de quantités limitées du courant de matériau.

8. Dispositif selon la revendication 5, caractérisé en ce que le dispositif d'évacuation est une presse à vis (14) fermée de façon étanche à la pression, disposée sous le séparateur (5).
